# EUROPÄISCHE PATENTANMELDUNG

(11) **EP 4 764 117 A1**
(43) Veröffentlichungstag der Anmeldung: **24.06.2026**
(21) Anmeldenummer: 24204279.4
(22) Anmeldetag: 02.10.2024
(51) Int. Cl.: E04H 17/16, B21F 27/10, B21F 29/00, C21D 1/18, C21D 9/52

(54) **STABSTAHLGITTERZAUNEINHEIT, DAMIT ERSTELLTER VERBUND, SYSTEM AUS STABSTAHLGITTERZAUNEINHEIT UND DETEKTOR SOWIE VERFAHREN ZUM ERSTELLEN EINER GEHÄRTETEN STABSTAHLGITTERZAUNEINHEIT SOWIE VERWENDUNG**

(71) Anmelder: Schwartz, Rolf-Josef, 52152 Simmerath (DE)
(72) Erfinder: Schwartz, Rolf-Josef, 52152 Simmerath (DE)
(74) Vertreter: Jostarndt Patentanwalts-AG

(57) **Zusammenfassung**

Bei Zäunen insbesondere für großflächige Areale ist es bisher recht aufwändig, einen hohen Sicherheitslevel insbesondere hinsichtlich Einbruch oder Beschädigung sicherzustellen. Bereitgestellt wird eine Stabstahlgitterzauneinheit (10) gebildet aus zu wenigstens einem Stabstahlgitter (12) gelegtem Stahldraht (11), wobei der Stahldraht (11) in mehreren Raumrichtungen verläuft, wobei sich überkreuzende Stahldrahtabschnitte (12.1) stoffschlüssig miteinander zu einem Halbzeug (13) verbunden sind; Erfindungsgemäß ist/wird das Stabstahlgitter (12) durch Stahldraht aus thermisch härtbarem Stahl gebildet, wobei die Stabstahlgitterzauneinheit (10) eine gehärtete Stabstahlgitterzauneinheit mit vordefinierter Mindest-Rockwellhärte ist, die derart durch Härten des Halbzeugs (13) auf wenigstens eine Härte erstellt ist/wird, nämlich auf wenigstens eine Rockwellhärte von mindestens 45HRC, dass das Stabstahlgitter (12) materialtechnisch widersteht gegen Einwirkung von außen mittels Härten kleiner 45HRC. Die vorliegende Erfindung betrifft auch einen Stabstahlgitterzaunverbund (40) sowie ein System aus Verbund und wenigstens einer Detektoreinheit. Die vorliegende Erfindung betrifft auch entsprechende Verfahren und Verwendungen.

## Beschreibung

### TECHNISCHES GEBIET

Die vorliegende Erfindung betrifft eine Stabstahlgitterzauneinheit gebildet aus zu wenigstens einem Stabstahlgitter gelegtem Stahldraht, wobei der Stahldraht in mehreren Raumrichtungen verläuft, wobei sich überkreuzende Stahldrahtabschnitte stoffschlüssig miteinander zu einem Halbzeug verbunden sind, insbesondere zu einem mattenartigen Halbzeug verschweißt sind. Ferner betrifft die vorliegende Erfindung einen aus mehreren solchen Stabstahlgitterzauneinheiten erstellten Verbund. Die vorliegende Erfindung betrifft auch ein Verfahren zum Erstellen einer solchen gehärteten Stabstahlgitterzauneinheit für einen Stabstahlgitterzaun, wobei zu einem Stabstahlgitter gelegter thermisch härtbarer Stahldraht mit sich überkreuzenden stoffschlüssig miteinander verbundenen Stahldrahtabschnitten als ein Halbzeug bereitgestellt wird, insbesondere als ein mattenartiges Halbzeug, und einer Wärmebehandlung unterzogen wird. Die vorliegende Erfindung betrifft auch eine entsprechend hergestellte Stabstahlgitterzauneinheit. Nicht zuletzt betrifft die vorliegende Erfindung auch die Verwendung solcher gehärteter Stabstahlgitterzauneinheiten für einen Stabstahlgitterzaun insbesondere in dauerhafter Installation zum Absichern öffentlicher oder privater Bereiche bzw. Gelände. Insbesondere betrifft die Erfindung Vorrichtungen und Verfahren gemäß dem Oberbegriff des jeweiligen unabhängigen Anspruchs.

### HINTERGRUND DER ERFINDUNG

Bei Zäunen, an welche hohe Sicherheitsanforderungen gestellt werden, gilt es, einen vorteilhafter Kompromiss insbesondere aus Materialaufwand, Kosten, Widerstand bzw. Materialeigenschaften bei Einwirkungen von extern sowie fortwährend erforderlichen maschinellen/automatisierten und/oder personengestützten Überwachungsmaßnahmen zu finden. Bisher übliche metallische Gitterzäune, die zumindest halbwegs starr ausgestaltet sind, liefern insbesondere in Installationen als großräumiger Objektschutz einen vorteilhaften Kompromiss hinsichtlich Kosten/Nutzen, bieten jedoch üblicherweise keine besonders schwierig zu überwindende bzw. zu zerstörende Barriere, d.h., der erzielbare Sicherheitslevel bleibt leider eher schlecht. Derartige Zäune müssen üblicherweise vor Ort aus einer Vielzahl von Zauneinheiten montiert werden, sind also nicht wie z.B. flexible Maschendrahtzäune als aufgerollte Ware bereitstellbar. In manchen Bereichen geht es vorrangig um Wildtierschutz, so dass gegebenenfalls lediglich Maschendrahtzäune als flexibler Aufrollware vorgesehen sind, mit entsprechend unzureichendem Objektschutz.

In schützenswerte Bereiche und Objekte, wie z.B. Flughäfen, Veranstaltungsplätze oder Stadien, wird leider vergleichsweise häufig seitens nicht autorisierter Personen eingedrungen, vielfach um Schaden anzurichten, z.B. aus politisch motivierten Gründen. In vielen Situationen kann das Eindringen vergleichsweise einfach bewerkstelligt werden, insbesondere wenn eine Sicherung bzw. Absperrung nur durch z.B. Metalldrahtgeflechte vorliegt, die ohne große Schwierigkeiten aufgebrochen werden können. Optische Kontrollen insbesondere auch während der Dunkelheit können derartige Einbrüche erfahrungsgemäß nicht oder kaum wirkungsvoll verhindern, insbesondere da die Metalldrahtgeflechte (oder vergleichbar resistente Barrieren) auch ohne spanende materialabtragende Maßnahmen, also ohne Funkenflug oder Lärm, zerstört bzw. aufgebrochen werden können.

Gemäß dem Stand der Technik werden z.B. bei der Neuerrichtung von Flughäfen nach wie vor gern Metalldraht- oder Stabgitterzäune mit eher nur schlechtem Sicherheitslevel verwendet, nicht zuletzt aus Kostengründen. Auch diese Art Zäune kann vergleichsweise einfach demoliert werden, auch mittels vergleichsweise simpler Werkzeuge wie z.B. handelsüblichen Bolzenschneidem oder sogar nur Kneifzangen. Es besteht Interesse an verbessertem Objektschutz und/oder Bereichs-/Gebietsschutz mittels Zäunen.

Beispielhaft kann die Veröffentlichung EP 3 533 931 B1 genannt werden, welche eine hinsichtlich Widerstand gegen Steinschlag bzw. damit zusammenhängender Energieaufnahme optimierte Gitterstruktur beschreibt, die ein vordefiniertes Maß einer Durchbiegung im Sinne eines Verformungsenergie-Puffers gegen herabfallendes Gestein sicherstellen kann. Jedoch ist diese Gitterstruktur basierend auf einer vergleichsweise hohen Zugfestigkeit von 2200MPa auf den beschriebenen Zweck einer Energiepufferung optimiert. Derartige Einwirkungen, z.B. indem mit einem Fahrzeug versucht wird den Zaun zu zerstören, sind jedoch auf dem gemäß der vorliegenden Erfindung betrachteten Gebiet des Objektschutzes (z.B. Flughäfen) eher unüblich und zahlenmäßig wohl nicht vergleichbar mit den herkömmlichen manuellen Zerschneidungs-/Zerstörungs-Taktiken von Eindringlingen.

Ausgehend vom Stand der Technik ist ein Bedarf an optimierten Sicherheitszäunen speziell auch hinsichtlich einer möglichst großen Hürde gegen manuell bzw. mittels Handwerkzeugen durchgeführten Durchtrennungs-/Zerschneidungs-Sachbeschädigung durch Personen zu spüren. Nicht zuletzt besteht insbesondere hinsichtlich Nutzbarkeit für großräumige Absperrungen (z.B. Flughäfen) auch Interesse an kosten- und materialtechnisch vorteilhaft produzierbaren Sicherheitszäunen, die insbesondere auch im Kontext mit Installation und Betrieb bzw. Funktionsüberprüfung im Vergleich zu herkömmlichen Zäunen keine extrem hohen Zusatzinvestitionen erfordern.

### ZUSAMMENFASSUNG DER ERFINDUNG

Aufgabe ist, Vorrichtungen und Verfahren zum Erstellen von für großräumige Gebiete vorteilhaft installierbare und betreibbaren Sicherheitszaunanlagen bereitzustellen, womit einerseits ein hoher Sicherheitslevel sichergestellt werden kann, andererseits auch ein guter Kosten-/Nutzenkompromiss entlang möglichst vieler Stufen der Wertschöpfungskette sichergestellt werden kann. Auch ist es Aufgabe, einen Sicherheitszaun vorrichtungstechnisch derart zu konzipieren, dass der damit erzielbare Sicherheitslevel mittels vergleichsweise schlanker produktionstechnischer Maßnahmen, also ohne großen zusätzlichen vorrichtungstechnischen Aufwand, sichergestellt werden kann. Nicht zuletzt ist es Aufgabe, ein Verfahren zum Erstellen von Sicherheitszauneinheiten derart auszugestalten, dass die Sicherheitszauneinheiten als solche bereits einen hohen Sicherheitslevel sicherstellen können.

Diese Aufgabe wird durch eine Stabstahlgitterzauneinheit gemäß Anspruch 1 und durch einen daraus gebildeten Stabstahlgitterzaunverbund und ein damit erstelltes Stabstahlgitterzaun-System sowie durch ein Verfahren gemäß dem nebengeordneten Verfahrensanspruch sowie durch Verwendungen gemäß dem nebengeordneten Verwendungsanspruch gelöst. Vorteilhafte Weiterbildungen der Erfindung werden in den jeweiligen Unteransprüchen erläutert. Die Merkmale der im Folgenden beschriebenen Ausführungsbeispiele sind miteinander kombinierbar, sofern dies nicht explizit verneint ist.

Bereitgestellt wird eine Stabstahlgitterzauneinheit gebildet aus zu wenigstens einem Stabstahlgitter gelegtem Stahldraht, wobei der Stahldraht in mehreren Raumrichtungen verläuft, wobei sich überkreuzende Stahldrahtabschnitte stoffschlüssig miteinander zu einem Halbzeug verbunden sind, insbesondere zu einem mattenartigen Halbzeug verschweißt sind; Erfindungsgemäß wird vorgeschlagen, dass das Stabstahlgitter durch Stahldraht aus thermisch härtbarem Stahl gebildet ist, wobei die Stabstahlgitterzauneinheit eine gehärtete Stabstahlgitterzauneinheit mit vordefinierter Mindest-Rockwellhärte ist, die derart durch Härten des Halbzeugs auf wenigstens eine Härte erstellt ist/wird, nämlich auf wenigstens eine Rockwellhärte von mindestens 45HRC, dass das Stabstahlgitter materialtechnisch widersteht gegen Einwirkung von außen mittels (Werkzeug-)Härten kleiner 45HRC. Dies ermöglicht auch, basierend auf einem materialspezifisch ausgerichteten Wertschöpfungsprozess Halbzeuge zu Zauneinheiten mit sehr gutem Sicherheitslevel weiterzubilden und so zu einem entsprechend sicheren Sicherheitszaun zu gelangen, ohne dass aufwändige vorrichtungstechnische Zusatzmaßnahmen erforderlich würden. Anders ausgedrückt: Die Robustheit der Zauneinheit kann durch am Halbzeug gehärteten Stahl spürbar verbessert werden, wobei ausgehend vom entsprechenden Halbzeug und entsprechend ausgewählten Stahlmaterial weiterhin vorteilhaft hohe Freiheitsgrade hinsichtlich anwendungsspezifischer Optimierungen verbleiben.

Es ist zu verstehen, dass die gehärtete Zauneinheit einem Härteprozess zu unterziehen ist, mittels welchem die Materialeigenschaften des Stahldrahts und daher auch der gesamten Zauneinheit definiert werden können. Vorteilhaft umfasst das Härten zumindest eine materialspezifisch definierte Wärmebehandlung (Energiezufuhr) und eine materialspezifisch definierte Abschreckung (Energieabfuhr), wobei Energiezufuhr und Energieabfuhr in Abhängigkeit von der Materialauswahl aufeinander abgestimmt sind/werden, wahlweise auch bereichsspezifisch individuell örtlich an unterschiedlichen Abschnitten des jeweiligen Halbzeugs.

Auch ist zu verstehen, dass die hier betrachteten Halbzeuge und die jeweiligen gehärteten Zauneinheiten nicht als aufrollbare Bandware erstellt bzw. weiterverarbeitet werden (können), sondern als Einzelelemente erstellt bzw. weiterverarbeitet werden (sollen), insbesondere zur Verwendung im Verbund zum Bilden eines Zauns z.B. mittels geschraubter Clips an z.B. einbetonierten Stahlpfählen. Dafür vorgesehene Befestigungsmittel, insbesondere Befestigungsschrauben, können gegen willentliches/widerrechtliches Lösen bzw. Entfernen gesichert werden, z.B. durch Sicherungsschrauben.

Als Stabstahlgitter ist gemäß der vorliegenden Offenbarung insbesondere eine aus Stahldraht erstellte bzw. gebildete gitterartige Struktur zu verstehen, z.B. mit einer orthogonalen Verlegung in bestimmungsgemäß vertikaler und horizontaler Ausrichtung. Beispielsweise sind/werden ungehärtete mattenartige Halbzeuge als Stabmatten für die Erstellung der hier beschriebenen Zauneinheiten vorgesehen. Zur Verstärkung können zumindest abschnittsweise Doppelstabanordnungen oder gesickte Bereiche vorgesehen sein/werden, z.B. in Kombination mit dicht gestaffelten vertikalen und weiter gestaffelten horizontalen Drahtstäben. Auch diagonale Stabanordnungen sind realisierbar.

Als "materialtechnisch widerstehend" ist insbesondere ein Schutz zu verstehen, welcher bereits durch das Stahlmaterial als solches sichergestellt werden kann, nämlich dank der hohen Härte und der Ausgestaltung der Zauneinheit zumindest im Wesentlichen basierend auf der Gitterstruktur aus gehärtetem Stahl, also ohne sonstige relativ weichere oder schwächere Schwachstellen.

Sofern gemäß der vorliegenden Offenbarung von Stahldraht gesprochen wird, so ist darunter nicht notwendigerweise Endlosmaterial, sondern synonym auch eine entsprechende Konfektionierung von Stahlmaterial im Allgemeinen zu verstehen, z.B. eine Konfektionierung zu drahtartige Stangen. Der Begriff "Stahldraht" kann demnach z.B. auch eine Vielzahl von Stahldrahtstangen umfassen.

Personifizierte Begriffe, soweit sie hier nicht im Neutrum formuliert sind, können im Rahmen der vorliegenden Offenbarung alle Geschlechter betreffen. Etwaige hier verwendete fremdsprachige Ausdrücke oder Abkürzungen sind jeweils branchenübliche Fachausdrücke und sind dem Fachmann geläufig.

Mit anderen Worten kann die vorliegende Erfindung eine technische Lösung zum kosten-/nutzenoptimierten Bereitstellen von Zäunen mit hohem Sicherheitslevel und minimiertem Überwachungsaufwand liefern, insbesondere auch für Anwendungen auf sehr großflächigen/-räumigen Arealen wie z.B. Flughafengeländen. Bisherige als Objektschutz eingesetzte Gitterzäune können üblicherweise nicht die erforderliche bzw. gewünschte Barriere hinsichtlich Eindringen oder Zerstören sicherstellen, zumindest nicht in einfacher Ausgestaltung allein basierend auf materialspezifischen Charakteristiken. Die bisher üblicherweise verwendeten Metalldrahtgeflechte bestehen aus vergleichsweise weichem Material und sind/werden vergleichsweise einfach aufgebrochen, z.B. mit handelsüblichen Werkzeugen. Optische Kontrollen in situ (also am installierten Zaun) insbesondere während der Dunkelheit sind/bleiben vergleichsweise schwierig. Auch insoweit überwindet die vorliegende Erfindung den Nachteil, dass bisher ein guter Schutz nur bei vergleichsweise hohem Überwachungsaufwand sichergestellt werden konnte.

Erfindungsgemäß liefert insbesondere eine gehärtete Zauneinheit aus am Halbzeug gehärtetem Stahl mit ca. 50 bis 65 Rockwellhärtegrad (HRC) eine spürbare Verbesserung des Sicherheits-Effekts. Handelsübliche manuelle Werkzeuge wie z.B. Kneifzangen oder Bolzenschneidern werden bei dieser Härte nicht mehr erfolgreich zum Einsatz kommen können. Auch eine Kombination unterschiedlicher Härten bzw. unterschiedlich harter Stähle, also unterschiedlich hart gehärteter Bereiche des Stahlgitters, kann für das Stabgitter implementiert sein/werden, z.B. im Kontext lokal/punktuell erhöhter Härtegrade der Gitterstruktur und/oder hinsichtlich (Material-)Kostenoptimierungsmaßnahmen z.B. bei sehr großen zu schützenden Arealen. Die Stäbe des Gitters können z.B. aus rundem oder eckigem Draht gebildet sein; insoweit kann der Fachmann auch eine anwendungsspezifische Optimierung vornehmen. Wahlweise weisen die Stäbe eines/des Gitters bzw. einer jeweiligen Gitterzauneinheit an freien Enden, insbesondere an den oberen oder unteren Enden, verschiedene Längen auf, wodurch ein Übersteigen oder Unterkriechen erschwert werden kann.

Es hat sich gezeigt, dass zum Durchtrennen bzw. Zerstören mittels Handwerkzeugen derart gehärteter Stahlgitterzauneinheiten z.B. materialabtragende (spanende) Trennschleifer genutzt werden müssten. Diese jedoch verursachen helle Funken und vergleichsweise großen Lärm, was von Kameras oder dergleichen Detektoren erfasst werden kann, insbesondere auch bei Dunkelheit.

Gemäß einem Ausführungsbeispiel ist die gehärtete Stabstahlgitterzauneinheit durch formgebendes Härten des Stahldrahts des Halbzeugs auf wenigstens eine Rockwellhärte von mindestens 50HRC erstellt, wobei wenigstens ein Schritt des Härtens ein formgebender oder formwahrender Schritt ist. Dies liefert nicht zuletzt einen vorteilhaften Steifigkeits- und Härteeffekt insbesondere in Kombination mit einer vorteilhaft steifen Geometrie der Einheit, also eine synergetische Wirkung aus besonders hartem Material einerseits und vorteilhaft steifer Geometrie andererseits.

Gemäß einem Ausführungsbeispiel ist die gehärtete Stabstahlgitterzauneinheit durch bereichsspezifisches Härten des Halbzeugs auf wenigstens zwei unterschiedliche Rockwellhärten von mindestens 45HRC erstellt, z.B. einen ersten (räumlichen) Bereich des Halbzeugs mit einer Rockwellhärte von mindestens 50HRC und einen zweiten (räumlichen) Bereich des Halbzeugs mit einer Rockwellhärte von mindestens 55HRC, wobei wenigstens eine der Rockwellhärten größer 50HRC ist, bevorzugt größer 55HRC, weiter bevorzugt größer 60HRC, z.B. 65HRC. Dies eröffnet auch die Möglichkeit, die jeweilige Zauneinheit anwendungsspezifisch optimiert auszugestalten und materialtechnisch einerseits hinsichtlich optimaler Härtebereiche, andererseits hinsichtlich Kosten bzw. Aufwand-Nutzen-Verhältnis optimal zu positionieren. Der Fachmann kann entscheiden, ob und in welchem Grade eine lokale Unterscheidung/Abstufung von Härtegraden an der jeweiligen Zauneinheit für den jeweiligen Anwendungsfall zielführend implementiert werden kann. Wahlweise kann dieser Entscheidungsprozess auch die Materialauswahl beim Stahldraht umfassen.

Vorteilhaft wird z.B. randgekohlter niedriglegierter Stahl als Stahldrahtmaterial bzw. als Material für die Halbzeuge vorgesehen, insbesondere auch in Hinblick auf kostentechnische und fertigungstechnische Vorteile. Diese Materialauswahl kann auch einen besonders hohen Sicherheitslevel sicherstellen, insbesondere dank materialzähem Kern der Drähte und dank sehr harter Randschicht nach dem Härten, und bietet auch bereits an einer vorgelagerten Stufe der Wertschöpfungskette Vorteile, insbesondere hinsichtlich Stoffschluss am Halbzeug (insbesondere für das Verschweißen sich überkreuzender Stahldrahtabschnitte).

Es ist zu verstehen, dass das Halbzeug vorteilhaft aus ein und demselben Stahldrahtmaterial bestehen kann. Wahlweise kann der Fachmann wenigstens zwei unterschiedliche Stahldrahtmaterialien vorsehen, insbesondere zwecks Implementierung örtlich unterschiedlicher Härtebereiche an der jeweiligen Zauneinheit. Für den Fall dass eine Einflussnahme auf die Ausgestaltung der Halbzeuge nicht gewünscht oder möglich oder zielführend sein mag, kann die bereichsspezifische Härtegradanpassung auch basierend auf demselben Stahldrahtmaterial implementiert werden, also rein verfahrenstechnisch, z.B. indem bestimmte Randbereiche einer jeweiligen Zauneinheit schneller oder andersartig abgeschreckt werden (z.B. mittels anderem oder zusätzlichem Abschreckmedium) als mittlere Bereiche oder andere Randbereiche, oder auch andersartig erhitzt werden.

Gemäß einem Ausführungsbeispiel ist der Stahldraht in wenigstens zwei Raumrichtungen mattenartig verlegt, insbesondere mit zumindest annähernd orthogonal zueinander in einer Haupterstreckungsebene verlaufenden Stahldrahtabschnitten, insbesondere vertikal und horizontal verlaufend (bei bestimmungsgemäßer Ausrichtung der Stabstahlgitterzauneinheit), wobei die gehärtete Stabstahlgitterzauneinheit wenigstens einen Versteifungsbereich aufweist (sinngemäß: Verstärkungsbereich), welcher sich schräg zur Verlegung bzw. schräg zur Haupterstreckungsebene erstreckt. Dies liefert nicht zuletzt auch einen vorteilhaften Kompromiss aus Materialeinsatz und zu erzielender Steifigkeit.

Gemäß einem Ausführungsbeispiel weist die gehärtete Stabstahlgitterzauneinheit wenigstens einen Versteifungsbereich auf, in welchem der Stahldraht zwei- oder dreidimensional räumlich verläuft bzw. verlegt ist, insbesondere wenigstens eine Versteifungssicke, welche je Stahldraht durch eine aus der Zaunebene hervorstehende Ausbuchtung gebildet ist und sich im Wesentlichen horizontal (oder vertikal) über im Wesentlichen vertikal (oder horizontal) ausgerichtete benachbarte Stahldrähte der Stabstahlgitterzauneinheit erstreckt (bei bestimmungsgemäßer Ausrichtung der Stabstahlgitterzauneinheit), oder vice versa. Eine sich vorteilhaft dreidimensional erstreckende Gitterstruktur kann den Sicherheitslevel ergänzend durch besonders hohe Robustheit und Steifigkeit erhöhen, ergänzend zur guten Sicherheit gegen Durchtrennen.

Es ist zu verstehen, dass die hier beschriebenen Versteifungs-/Verstärkungsbereiche auch in Hinblick auf die Einsparung von materialeinsatztechnisch bedingten Mehrkosten Vorteile liefern können; beispielsweise kann auf eine Ausgestaltung der Halbzeuge in Doppelstabkonfiguration verzichtet werden. Nicht zuletzt begünstigt die Ausgestaltung des Stabgitters in nur einer Lage auch eine vergleichsweise flexible/variable Umformbarkeit, insbesondere da eine Doppelstabkonfiguration ein Umformen erschweren oder gar nicht realisierbar lassen würde.

Gemäß einem Ausführungsbeispiel ist/wird die gehärtete Stabstahlgitterzauneinheit aus einem Stabstahlgitter in Ausgestaltung in nur einer einzigen Lage gebildet. Dies liefert insbesondere im Vergleich zu Doppelstabmattenzäunen eine spürbare Material-/Kosteneinsparung und erleichtert auch eine gegebenenfalls anwendungsspezifisch optimierte Formgebung für Versteifungsbereiche.

Die zuvor genannte Aufgabe wird auch gelöst durch einen Stabstahlgitterzaunverbund aus einer Mehrzahl von zuvor weiter oben beschriebenen gehärteten Stabstahlgitterzauneinheiten, wobei benachbarte gehärtete Stabstahlgitterzauneinheiten mittels Kupplungs-/Verbindungsmitteln miteinander gekuppelt oder verbunden sind, insbesondere im Bereich von Seitenkanten über die Höhe der jeweiligen Stabstahlgitterzauneinheit. Hierdurch ergeben sich zuvor genannte Vorteile, insbesondere in Hinblick auf vorteilhafte Installation im Feld. Wahlweise sind die Kupplungs-/Verbindungsmittel in den Boden eingelassen, z.B. sind nur die Kupplungs-/Verbindungsmittel in den Boden eingelassen, und die Stabstahlgitterzauneinheiten liegen auf dem Boden auf.

Die zuvor genannte Aufgabe wird auch gelöst durch ein Verfahren gemäß dem entsprechenden nebengeordneten Verfahrensanspruch, nämlich durch ein Verfahren zum Erstellen einer gehärteten Stabstahlgitterzauneinheit für einen Stabstahlgittercaun, insbesondere einer gehärteten Stabstahlgitterzauneinheit gemäß der vorliegenden Offenbarung, wobei zu einem Stabstahlgitter gelegter thermisch härtbarer Stahldraht mit sich überkreuzenden stoffschlüssig miteinander verbundenen Stahldrahtabschnitten als ein Halbzeug bereitgestellt wird, insbesondere als ein mattenartiges Halbzeug;
Gemäß dem erfindungsgemäßen Verfahren wird das Halbzeug derart einer Wärmebehandlung und einer darauf abgestimmten thermischen Abschreckung unterzogen, dass eine gehärtete Stabstahlgitterzauneinheit mit wenigstens einer vordefinierten Mindest-Rockwellhärte gebildet wird, nämlich wenigstens einer Rockwellhärte von mindestens 45HRC, bevorzugt mindestens 50HRC, bei welcher das Stabstahlgitter materialtechnisch widersteht (widerstehend ist) gegen Einwirkung von außen mittels (Werkzeug-)Härten kleiner 45HRC; insbesondere auch bei Formgebung während des Abschreckens (und/oder unmittelbar davor) durch Verwendung von Fixaturen oder dergleichen Haltemitteln zumindest während des Abschreckens. Hierdurch ergeben sich zuvor genannte Vorteile, insbesondere in Hinblick auf synergetische prozessuale Aspekte und Variabilität bezüglich anwendungsspezifischer Individualisierungen von größeren Chargen von Zauneinheiten.

Anders ausgedrückt: Das Härten vorgefertigter Halbzeuge für Stabstahlgitterzäune aus relativ niedrig legierten Stahlstäben bzw. Stahldrähten, welche bereits zu Matten der dergleichen mattenartigen Halbzeugen (Abmessungen z.B. 2x3 Meter) verbunden, insbesondere verschweißt sind, liefert auch den Vorteil einer vergleichsweise einfach umzusetzenden Maßnahme, ohne das Halbzeug stark abwandeln zu müssen oder die Wertschöpfungskette vor/nach dem Bereitstellen des Halbzeugs neu konzipieren zu müssen. Das Härten erfolgt vorteilhaft durch Erwärmung auf mindestens Austenitisierungstemperatur und anschließendem Abschrecken. Als Stähle können insbesondere härt- und schweißbare kohlenstoffhaltige und/oder niedriglegierte Eisenwerkstoffe wie z.B. 22MNB5 (Werkstoff-Nr. 1.5528) ausgewählt werden. Wahlweise können die Oberflächen durch Farbbeschichtung oder Passivierung geschützt sein/werden, z.B. Zink gegen Korrosion. Die Erwärmung kann in stationären Öfen oder in Durchlauföfen erfolgen, in welche die Halbzeuge zumindest teilweise automatisiert/automatisierbar eingebracht werden können. Nach der Erwärmung werden die erwärmten Halbzeuge entweder einzeln oder als Ansammlung in Stapeln/Paketen in eine Abschreckvorrichtung eingebracht, insbesondere zumindest teilweise automatisiert/automatisierbar mittels Manipulator. Nach dem Abschrecken erfolgt die zumindest teilweise automatisierte/automatisierbare Entnahme aus der Abschreckvorrichtung, insbesondere zwecks Nachbehandlung (falls gewünscht), Verpackung und Versand. Die Ofen- bzw. Heiztechnik kann z.B. brennstoffbasiert oder elektrisch sein, betrieben beispielsweise mit Prozessgas oder Umgebungsluft oder konditionierter Luftatmosphäre. Als Abschreckmedium können insbesondere Flüssigkeiten, Mineral-Wirbelbett, Gase, Luft oder gekühlte Formen dienen.

Es hat sich gezeigt, dass es vorteilhaft ist, die Form des jeweiligen Halbzeugs während des Abschreckens vorzugeben bzw. zu halten. Für ein solches Fixieren kann die Verwendung fester und/oder einstellbarer Fixaturen implementiert werden. Beispielsweise kommen Eckmatten mit einstellbaren Winkeln oder für Versteifungs-Sicken zum Einsatz.

Es ist zu verstehen, dass eine/die jeweilige Fixatur vorteilhaft die negative Form der für das Endprodukt Zauneinheit gewünschten Geometrie aufweist. Insofern ist die Fixatur in funktionaler Hinsicht vornehmlich für die Formgebung vorgesehen, also nicht vorrangig relevant im Kontext der hier beschriebenen Maßnahmen zum Einstellen des sich im abgeschreckten bzw. umgeformten Endprodukt Zauneinheit einstellenden Materialgefüges (insbesondere hartes Martensitgefüge).

Sofern gemäß der vorliegenden Offenbarung von Erstellen gesprochen wird, so ist darunter insbesondere eine verfahrenstechnische Bezugnahme auf die hier beschriebenen Maßnahmen zum Härten des jeweiligen Halbzeugs zu verstehen. Sofern gemäß der vorliegenden Offenbarung von Herstellen gesprochen wird, so sind darunter insbesondere verfahrenstechnische Maßnahmen zum Bereitstellen eines kompletten Zauns vor Ort zu verstehen, basierend auf den erfindungsgemäß gehärteten Zauneinheiten.

Gemäß einer Ausführungsform wird wenigstens ein Schritt des Härtens des Halbzeugs als ein formgebender oder formwahrender Schritt durchgeführt, insbesondere mittels fester und/oder einstellbarer Fixaturen beim Abschrecken. Dies kann einerseits sicherstellen, dass eine gewisse Maß-Toleranz eingehalten wird, z.B. was die Ausrichtung der Seitenkanten der z.B. rechteckigen Halbzeuge betrifft, andererseits kann das Härten selbst als Prozess dafür genutzt werden, den Halbzeugen auch eine individuelle gegebenenfalls anwendungsspezifisch definierte/definierbare Geometrie zu verleihen, insbesondere was Verstärkungsbereiche betrifft, z.B. in/auf einer vorgegebenen (Aufstellungs-)Höhe, z.B. auf 0,5m und 1,5m der bestimmungsgemäßen Errichtungshöhe der jeweiligen Zauneinheit. Andererseits kann das Abschrecken prozessual dazu genutzt werden, dem Halbzeug zu einem vorteilhaften Zeitpunkt bzw. in einem dafür zweckdienlichen Zustand (thermisch bedingt vergleichsweise weich) eine (anwendungs-)spezifische Geometrie zu verleihen, die es ansonsten z.B. durch Umformprozesse wenn überhaupt dann nur auf vergleichsweise aufwändige Weise erhalten könnte. Hierdurch können weitere synergetische Effekte sichergestellt werden, insbesondere von prozessualer Warte aus betrachtet mit direktem technischen Effekt (hier: struktureller bzw. festigkeitstechnischer Natur) für die jeweils derart erstellte Einheit.

Beispielsweise werden Sicken oder Abkantungen oder dergleichen Verstärkungsbereiche vor dem Erwärmen/Erhitzen oder in einer/der dafür vorgesehenen Fixatur während des Abschreckens oder kurz davor durch Formgebung eingebracht. Auch ein kombinierter Prozess über mehrere der einzelnen Schritte des Härtens kann implementiert sein/werden, insbesondere Formgebung kurz vor dem Abschrecken als auch während des Abschreckens. Dies begünstigt nicht zuletzt auch die Verwendung von Stahlmaterialien, welche sich in nicht erhitztem Zustand nicht ohne weiteres umformen lassen.

Gemäß einer Ausführungsform umfasst wenigstens ein Schritt des Härtens des Halbzeugs eine Formgebung zum geometrischen Ausgestalten wenigstens eines Versteifungsbereichs mit zwei- oder dreidimensional räumlichem Verlauf des Stahldrahts. Anders ausgedrückt: Die Formgebung kann nicht nur eine gewünschte Geometrie (er)halten, sondern auch eine geometrische Variation insbesondere in einer prozessual vorteilhaften Situation ermöglichen. Dies ermöglicht auch anwendungsspezifische Optimierungen z.B. bei einer Größenskalierung bei vorteilhaft individueller Implementierung örtlich bereichsspezifischer Versteifungen, z.B. in einem unteren Bereich der Gitterstruktur (z.B. 0 bis 2m Höhe), in welchem externe Einwirkung durch Menschen besonders leicht realisierbar wäre.

Gemäß einer Ausführungsform ist/wird das Halbzeug aus niedrig legiertem Stahldraht gebildet, welcher auf mindestens Austenitisierungstemperatur erwärmt wird und anschließend abgeschreckt wird, wobei das jeweilige Halbzeug einzeln oder als Ansammlung in Stapeln/Paketen zumindest teilweise automatisiert zwischen einzelnen der Schritte des Härteprozesses gehandhabt wird, insbesondere indem wenigstens ein Manipulator zeitgesteuert als Funktion von Wärmekurve und Abschreckzeitpunkt und -kurve für die Handhabung der Einheit(en) angesteuert wird. Dies ermöglicht nicht zuletzt auch eine besonders exakte Steuerung des Wärmebehandlungsprozesses, wobei auch eine bereichsspezifisch individualisierte Härteverteilung vorteilhaft implementierbar ist insbesondere durch Vorgabe vordefinierbarer Bewegungspfade für den Manipulator bzw. die jeweilige gehandhabte Stahlgittereinheit.

Die zuvor genannte Aufgabe wird auch gelöst durch eine gehärtete

Stabstahlgitterzauneinheit, hergestellt durch Wärmebehandeln eines aus wenigstens einem Stabstahlgitter aus thermisch härtbarem Stahldraht mit sich überkreuzenden stoffschlüssig miteinander verbundenen Stahldrahtabschnitten gebildeten Halbzeugs durch Erwärmen auf mindestens Austenitisierungstemperatur und darauf abgestimmtes thermisches Abschrecken des Halbzeugs derart, dass eine gehärtete Stabstahlgitterzauneinheit mit wenigstens einer vordefinierten Mindest-Rockwellhärte von mindestens 45HRC mit materialtechnisch gegen Einwirkung von außen mittels Härten kleiner 45HRC widerstehendem Stabstahlgitter gebildet wird, wobei das thermische Abschrecken eine Formgebung am Stabstahlgitter zum geometrischen Ausgestalten wenigstens eines Versteifungsbereichs mit zwei- oder dreidimensional räumlichem Verlauf des Stahldrahts umfasst; insbesondere hergestellt durch ein Verfahren gemäß der vorliegenden Offenbarung. Dies ermöglicht basierend auf den zuvor genannten Vorteilen auch die Realisierung einer vergleichsweise schlanken Maßnahme mit spürbarem Steigerungseffekt hinsichtlich des Sicherheitslevels, ohne die einzelnen Schritte der Wertschöpfungskette oder auch der Art und Weise der Installation der Zauneinheiten tiefgreifend ändern zu müssen. Vorteilhaft wird als Stahldraht randgekohlter niedriglegierter Stahldraht verwendet.

Die zuvor genannte Aufgabe wird auch gelöst durch einen gehärteten Stabstahlgitterzaun umfassend eine Vielzahl von gehärteten Stabstahlgitterzauneinheiten gemäß der vorliegenden Offenbarung, hergestellt durch Bilden eines Stabstahlgitterzaunverbunds aus einer Mehrzahl der gehärteten Stabstahlgitterzauneinheiten, insbesondere paarweiser Stabstahlgitterzauneinheiten, wobei benachbarte gehärtete Stabstahlgitterzauneinheiten mittels Kupplungs-/Verbindungsmitteln miteinander gekuppelt oder verbunden werden, insbesondere im Bereich von Seitenkanten über die Höhe der jeweiligen Stabstahlgitterzauneinheit. Dies ermöglicht basierend auf den zuvor genannten Vorteilen auch ein effizientes Installieren im Feld, insbesondere mit bereits für die Verwendung fertig bereitgestellten gehärteten Stabstahlgitterzauneinheiten.

Die zuvor genannte Aufgabe wird auch gelöst durch ein System umfassend einen aus wenigstens einer oder aus einer Vielzahl von Stabstahlgitterzauneinheiten gemäß der vorliegenden Offenbarung aufgebauten Stabstahlgitterzaun sowie wenigstens eine in messtechnischer Kommunikation mit diesem Stabstahlgitterzaun stehende oder bringbare Detektoreinheit eingerichtet zur Detektion, insbesondere zur akustisch, thermisch, optisch, und/oder lage-/beschleunigungstechnisch basierten Detektion einer Einwirkung von außen auf den Stabstahlgitterzaun oder einer Anwesenheit eines Gegenstands oder Individuums am Stabstahlgitterzaun bzw. im Bereich der entsprechenden Stabstahlgitterzauneinheit, insbesondere mit dem System eingerichtet zum Auslösen eines (Alarm-)Signals basierend auf detektierten Vorkommnissen. Dies ermöglicht basierend auf den zuvor genannten Vorteilen auch eine noch schlankere Art und Weise der Überwachung von Sicherheitseinrichtungen und sensiblen Bereichen, insbesondere bei minimalem personellem Aufwand. Beispielsweise sind entlang des Zauns mehrere Detektoreinheiten derart in einem Abstand zueinander angeordnet, dass diese auch miteinander kommunizieren können bzw. sich und den umgrenzenden Bereich redundant gegenseitig überwachen können.

Die Detektoreinheit kann wenigstens einen Sensor insbesondere aus der folgenden Gruppe umfassen: optischer und/oder thermischer Sensor (erster Sensortyp, z.B. Infrarot-Sensor), akustischer Sensor (zweiter Sensortyp), Lage-/Beschleunigungssensor (dritter Sensortyp).

Die zuvor genannte Aufgabe wird auch gelöst durch Verwendung einer Mehrzahl von gehärteten Stabstahlgitterzauneinheiten gemäß der vorliegenden Offenbarung zum Bilden eines Stabstahlgitterzaunverbunds zum zeitweisen Absperren oder dauerhaften Abgrenzen eines öffentlichen Bereichs wie z.B. eines Flughafens, eines (Sport-)Stadions, einer Veranstaltungsstätte, logistischer Transportwege wie z.B. Autobahnen oder Bahngleise. Hierdurch lassen sich zuvor genannte Vorteile realisieren, insbesondere in Hinblick auf besonders spürbare synergetische Effekte entlang der Wertschöpfungskette beim Bereitstellen von Sicherheitszäunen speziell für großräumige Areale.

Die zuvor genannte Aufgabe wird auch gelöst durch Verwendung von Halbzeugen aus randgekohltem niedriglegiertem Stahldraht(material) zum Erstellen einer Mehrzahl von gehärteten Stabstahlgitterzauneinheiten gemäß der vorliegenden Offenbarung, insbesondere zum Bereitstellen der Mehrzahl von gehärteten Stabstahlgitterzauneinheiten zum Bilden eines Stabstahlgitterzaunverbunds oder Stabstahlgitterzauns. Dies liefert auch kostentechnische und fertigungstechnische Vorteile, insbesondere sowohl hinsichtlich Stoffschluss/Verschweißen (Prozess betreffend das Halbzeug) als auch hinsichtlich vorteilhaft zähem Kern des Stahldraht(material)s und sehr harter Randschicht nach dem Härten (vorteilhafte Materialeigenschaften betreffend die gehärtete Zauneinheit), insbesondere auch hinsichtlich zuvor genannter Vorteile.

Zusammenfassung: Bei Zäunen insbesondere für großflächige Areale ist es bisher recht aufwändig, einen hohen Sicherheitslevel insbesondere hinsichtlich Einbruch oder Beschädigung sicherzustellen. Bereitgestellt wird eine Stabstahlgitterzauneinheit gebildet aus zu wenigstens einem Stabstahlgitter gelegtem Stahldraht, wobei der Stahldraht in mehreren Raumrichtungen verläuft, wobei sich überkreuzende Stahldrahtabschnitte stoffschlüssig miteinander zu einem Halbzeug verbunden sind; Erfindungsgemäß ist/wird das Stabstahlgitter durch Stahldraht aus thermisch härtbarem Stahl gebildet, wobei die Stabstahlgitterzauneinheit eine gehärtete Stabstahlgitterzauneinheit mit vordefinierter Mindest-Rockwellhärte ist, die derart durch Härten des Halbzeugs auf wenigstens eine Härte erstellt ist/wird, nämlich auf wenigstens eine Rockwellhärte von mindestens 45HRC, dass das Stabstahlgitter materialtechnisch widersteht gegen Einwirkung von außen mittels Härten kleiner 45HRC. Hierdurch kann durch eine prozessuale Maßnahme am Halbzeug bereits in einer frühen Stufe der Wertschöpfungskette ein sehr wirkungsvoller Effekt erzielt werden, dank welchem hohe vorrichtungstechnische Zusatzmaßnahmen entbehrlich werden. Die vorliegende Erfindung betrifft auch einen aus derartigen Stabstahlgitterzauneinheiten gebildeten Verbund oder Stabstahlgitterzaun sowie ein System aus Verbund bzw. Zaun und wenigstens einer Detektoreinheit. Die vorliegende Erfindung betrifft auch entsprechende Verfahren und Verwendungen.

### KURZE BESCHREIBUNG DER FIGUREN

In den nachfolgenden Zeichnungsfiguren wird die Erfindung noch näher beschrieben, wobei für Bezugszeichen, die nicht explizit in einer jeweiligen Zeichnungsfigur beschrieben werden, auf die anderen Zeichnungsfiguren verwiesen wird. Es zeigen:
**Figur 1** in perspektivischer Ansicht eine Stabstahlgitterzauneinheit gemäß einem Ausführungsbeispiel;
**Figur 2** in Seitenansicht ein mattenartiges Halbzeug eingerichtet für ein Härten zum Erstellen einer Stabstahlgitterzauneinheit gemäß Ausführungsbeispielen;
**Figur 3** in Seitenansicht verfahrenstechnische Komponenten und Schritte eines Verfahrens gemäß einem Ausführungsbeispiel zum Erstellen von gehärteten Stabstahlgitterzauneinheiten gemäß Ausführungsbeispielen;
**Figur 4** in perspektivisch leicht verzerrter Ansicht ein großflächiges Areal mit darum installierten gehärteten Stabstahlgitterzauneinheiten gemäß Ausführungsbeispielen;
**Figur 5** Schritte eines Verfahrens gemäß Ausführungsbeispielen zum Erstellen von gehärteten Stabstahlgitterzauneinheiten gemäß Ausführungsbeispielen;

### DETAILLIERTE BESCHREIBUNG DER FIGUREN

Die Erfindung wird zunächst unter allgemeiner Bezugnahme auf alle Bezugszeichen und

Figuren erläutert. Besonderheiten oder Einzelaspekte oder in der jeweiligen Figur gut sichtbare/darstellbare Aspekte der vorliegenden Erfindung werden individuell im Zusammenhang mit der jeweiligen Figur thematisiert.

Bereitgestellt wird eine Stabstahlgitterzauneinheit 10, die gebildet ist aus zu wenigstens einem Stabstahlgitter 12 gelegtem Stahldraht 11, wobei der Stahldraht 11 in mehreren Raumrichtungen verläuft, wobei sich überkreuzende Stahldrahtabschnitte 12.1 stoffschlüssig miteinander zu einem Halbzeug 13 verbunden sind; das Stabstahlgitter 12 ist durch Stahldraht aus thermisch härtbarem Stahl gebildet, wobei die Stabstahlgitterzauneinheit 10 eine gehärtete Stabstahlgitterzauneinheit mit vordefinierter Mindest-Rockwellhärte ist, die derart durch Härten des Halbzeugs 13 auf wenigstens eine Härte erstellt ist/wird, nämlich auf wenigstens eine Rockwellhärte von mindestens 45HRC, dass das Stabstahlgitter 12 materialtechnisch widersteht gegen Einwirkung von außen mittels Härten kleiner 45HRC. Derartige Stabstahlgitterzauneinheiten 10 können zusammen einen Stabstahlgitterzaunverbund 40 bilden, bei welchem die einzelnen Stabstahlgitterzauneinheiten 10 insbesondere paarweise mittels Kupplungs-/Verbindungsmitteln 41, insbesondere umfassend eine Stütze oder einen Pfahl (z.B. einbetonierter Stahlpfahl), miteinander verbunden sind, um z.B. einen öffentlichen Bereich 1 wie z.B. Flughafengelände zu umgrenzen und abzusichern.

Vorteilhaft werden die Halbzeuge 13 in Form von Stahlgitter-Matten bereitgestellt. Beispielsweise sind die Stahldrähte 11 derart verlegt, dass die Zauneinheit freie seitliche Enden 12.5 und/oder freie obere und/oder untere Enden 12.7 aufweist. Sich überkreuzende Stahldrahtabschnitte können z.B. in stoffschlüssigen VerbindungspunktenAbereichen 12.3 miteinander verbunden sein.

Vorteilhaft ist die gesamte Zauneinheit 10 gehärtet. Durch die hier beschriebene Härtemaßnahme können wahlweise auch erste (räumliche) Bereiche 13a mit spezifischer erster Härte und zweite (räumliche) Bereiche 13b mit spezifischer zweiter Härte (jeweils wenigstens ein Bereich) realisiert werden, z.B. Randbereiche der jeweiligen Matte. Der Prozess des Härtens kann dabei auch vorteilhaft genutzt werden zum Einbringen von Versteifungsbereichen 14, insbesondere Versteifungssicken, z.B. durch Umformen in einer Phase der Wärmebehandlung.

Das Härten kann z.B. in einer Härteanlage 20 erfolgen, umfassend einen Ofen 21 (stationärer Ofen oder Durchlaufofen), insbesondere zur Austenitisierung, mit Ofenheizeinheit 21.1 oder Ofenheizmitteln und Ofenherd 21.3 mit Rollen (alternativ: andere Fördermittel wie z.B. Ketten oder Hubbalken), und mit wenigstens einem Manipulator 22, einer oder mehreren Fixaturen 23, fest oder einstellbar (z.B. Eckmatten mit einstellbaren Winkeln oder Sicken), einer Abschreckvorrichtung 24, vorteilhaft ausgestattet mit wenigstens einer gekühlten (Negativ-)Form 24.1, und wahlweise auch weiteren Handhabungsmitteln wie z.B. Robotern zum Zuführen und/oder Entnehmen der Halbzeuge bzw. des Endproduktes vor/während/nach dem jeweiligen Schritt.

Bereitgestellt wird auch ein Verfahren zum Erstellen einer solchen gehärteten Stabstahlgitterzauneinheit 10 für einen Stabstahlgitterzaun, wobei zu einem Stabstahlgitter 12 gelegter thermisch härtbarer Stahldraht 11 mit sich überkreuzenden stoffschlüssig miteinander verbundenen Stahldrahtabschnitten 12.1 als ein Halbzeug 13 bereitgestellt wird, wobei das Halbzeug 13 derart einer Wärmebehandlung S1 und einer darauf abgestimmten thermischen Abschreckung S3, S4 in oder mittels Abschreckmedium M unterzogen wird, dass eine gehärtete Stabstahlgitterzauneinheit 10 mit wenigstens einer vordefinierten Mindest-Rockwellhärte gebildet wird, nämlich wenigstens einer Rockwellhärte von mindestens 45HRC, bevorzugt mindestens 50HRC, bei welcher das Stabstahlgitter 12 materialtechnisch widersteht gegen Einwirkung von außen mittels Härten kleiner 45HRC. Insbesondere kann das Verfahren des Härtens folgende zumindest teilweise automatisierbare Schritte umfassen: optionaler initialer Vorbereitungsschritt S0: Bereitstellen des Halbzeugs (Matte); erster Schritt S1: Erwärmen; zweiter Schritt S2: Handhaben; weiterer Schritt S3: Fixieren; für das Härten besonders wichtiger Schritt S4: Abschrecken; optional weiterer Schritt S5: Nachbehandlung, Verpackung, Versand. Der Bewegungspfad und/oder die Verweilzeit der jeweiligen Zauneinheit oder eines Stapels aus Zauneinheiten kann mittels einer Steuerungseinheit 50 für den jeweiligen Schritt vorgegeben werden, und die Steuerungseinheit 50 kann dabei auch die einzelnen Anlagenkomponenten ansteuern.

Ein aus den Stabstahlgitterzauneinheiten 10 bzw. dem entsprechenden Verbund 40 gebildeter Stabstahlgitter(sicherheits)zaun 100 kann mit einer Detektoreinheit 30 ausgestattet sein, insbesondere aufweisend wenigstens einen Sensor aus der folgenden Gruppe: erster Sensortyp 31, z.B. optisch und/oder thermisch; zweiter Sensortyp 32, z.B. akustisch; dritter Sensortyp 33, z.B. Lage-/Beschleunigungssensor.

Im Folgenden werden Besonderheiten der Erfindung unter Bezugnahmen auf einzelne Figuren bzw. Ausführungsbeispiele erläutert.

In **Fig. 1** ist ein Ausführungsbeispiel einer Zauneinheit 10 mit im Wesentlichen orthogonal zu sich bestimmungsgemäß vertikal erstreckenden Stahldrahtabschnitten 12.1 verlaufenden Versteifungsbereichen 14 gezeigt. Die in Fig. 1 angedeuteten ersten und zweiten Bereiche 13a, 13b spezifischer Härte sind als beispielhafte Veranschaulichung zu verstehen, können also auch an anderen Bereichen der jeweiligen Zauneinheit 10 vorgesehen sein.

In **Fig. 2** ist ein mattenartiges Halbzeug 13 gezeigt, bei welchem zumindest annähernd orthogonal zueinander verlaufende Stahldrahtabschnitte in stoffschlüssigen Verbindungsbereichen miteinander verbunden sind. In diesem Zustand sind die in Fig. 1 angedeuteten Versteifungsbereiche vorteilhaft noch nicht oder zumindest noch nicht vollständig ausgeführt. Auf diese Weise kann im Rahmen des hier beschriebenen Härtungs-Prozesses auch die Formgebung final definiert werden. In Fig. 2 sind auch geometrische Bezugsangaben angedeutet: Haupterstreckungsebene Exz einer jeweiligen Stabstahlgitterzauneinheit, Raumrichtungen x, y, z

In **Fig. 3** sind Schritte bzw. Anlagenkomponenten eines Verfahrens zum Erstellen wenigstens einer hier beschriebenen Zauneinheit veranschaulicht. In Fig. 3 kann die angedeutete Einrichtung 23, 24.1 sowohl eine Fixatur als auch eine gekühlte (Negativ-)Form darstellen. Alternativ oder ergänzend können Fixaturen 23 auch mittels des Manipulators 22 bereitgestellt sein/werden.

In **Fig. 4** ist eine Installation im Feld veranschaulicht. Mehrere Zauneinheiten 10 bilden einen Verbund 40, aus welchem ein Sicherheitszaun 100 umfassend wenigstens eine Detektoreinheit 30 gebildet werden kann, z.B. zum Absichern eines Areals 1.

In **Fig. 5** sind Schritte eines Verfahrens zum Erstellen wenigstens einer hier beschriebenen Zauneinheit veranschaulicht. Mit den Schritten S1 (Erwärmen) und S4 (Abschrecken), gegebenenfalls auch Schritt S3 (Fixieren), können die Materialeigenschaften insbesondere umfassend die Härte vergleichsweise exakt vorgegeben werden, wobei in prozessualer Hinsicht auch mittels des wenigstens einen Handhabungsschritts S2 Einfluss auf die Härte genommen werden kann, z.B. auch dann wenn je Zauneinheit unterschiedliche örtliche Härtebereiche herausgebildet werden sollen. Die in Fig. 5 angedeuteten rautenförmigen Felder zwischen den einzelnen Schritten veranschaulichen optionale steuerungs-/regelungstechnische Maßnahmen, insbesondere vorgegeben durch eine/die Steuerungseinheit 50 (optional, daher in Klammem (50) gesetzt), z.B. was den Bewegungspfad und die Verlagerungszeit eines/des Manipulators betrifft, wobei der Fachmann in Abhängigkeit von Material, Menge an Einheiten, Abschreckmedium, Verwendung von Fixaturen, gegebenenfalls gewünschter bereichsspezifischer Härteverteilung und/oder Versteifungen und dergleichen Parametern eine anwendungsspezifische Implementierung vorsehen kann.

### Bezugszeichenliste

- 1: öffentlicher Bereich, z.B. Flughafengelände
- 10: Stabstahlgitterzauneinheit
- 11: Stahldraht aus gehärtetem Stahl wenigstens einer Rockwellhärte von mindestens 45HRC
- 12: Stabstahlgitter
- 12.1: Stahldrahtabschnitt
- 12.3: stoffschlüssiger Verbindungspunkt/-bereich
- 12.5: freies seitliches Ende
- 12.7: freies oberes oder unteres Ende
- 13: Matte (Halbzeug)
- 13a: erster (räumlicher) Bereich der Matte, mit spezifischer erster Härte
- 13b: zweiter (räumlicher) Bereich der Matte, mit spezifischer zweiter Härte
- 14: Versteifungsbereich, insbesondere Versteifungssicke
- 20: Härteanlage
- 21: Ofen, insbesondere zur Austenitisierung
- 21.1: Ofenheizeinheit oder Ofenheizmittel
- 21.3: Ofenherd mit Rollen
- 22: Manipulator
- 23: Fixatur, fest oder einstellbar
- 24: Abschreckvorrichtung
- 24.1: gekühlte (Negativ-)Form
- 30: Detektoreinheit
- 31: erster Sensortyp, z.B. optisch und/oder thermisch
- 32: zweiter Sensortyp, z.B. akustisch
- 33: dritter Sensortyp, z.B. Lage-/Beschleunigungssensor
- 40: Stabstahlgitterzaunverbund
- 41: Kupplungs-/Verbindungsmittel, insbesondere umfassend eine Stütze oder einen Pfahl
- 50: Steuerungseinheit
- 100: Stabstahlgitter(sicherheits)zaun
- Exz: Haupterstreckungsebene einer Stabstahlgitterzauneinheit
- 50: initialer Vorbereitungsschritt: Bereitstellen des Halbzeugs (Matte)
- S1: erster Schritt: Erwärmen
- S2: zweiter Schritt: Handhaben
- S3: weiterer Schritt: Fixieren
- S4: für das Härten besonders wichtiger Schritt: Abschrecken
- S5: Nachbehandlung, Verpackung und Versand
- M: Abschreckmedium
- x, y, z: Raumrichtungen

## Patentansprüche

1. Stabstahlgitterzauneinheit (10) gebildet aus zu wenigstens einem Stabstahlgitter (12) gelegtem Stahldraht (11), wobei der Stahldraht (11) in mehreren Raumrichtungen verläuft, wobei sich überkreuzende Stahldrahtabschnitte (12.1) stoffschlüssig miteinander zu einem Halbzeug (13) verbunden sind, insbesondere zu einem mattenartigen Halbzeug verschweißt sind;
**dadurch gekennzeichnet, dass** das Stabstahlgitter (12) durch Stahldraht aus thermisch härtbarem Stahl gebildet ist, wobei die Stabstahlgitterzauneinheit (10) eine gehärtete Stabstahlgitterzauneinheit mit vordefinierter Mindest-Rockwellhärte ist, die derart durch Härten des Halbzeugs (13) auf wenigstens eine Härte erstellt ist/wird, nämlich auf wenigstens eine Rockwellhärte von mindestens 45HRC, dass das Stabstahlgitter (12) materialtechnisch widersteht gegen Einwirkung von außen mittels Härten kleiner 45HRC.

2. Stabstahlgitterzauneinheit (10) nach Anspruch 1, wobei die gehärtete Stabstahlgitterzauneinheit (10) durch formgebendes Härten des Stahldrahts (11) des Halbzeugs (13) auf wenigstens eine Rockwellhärte von mindestens 50HRC erstellt ist, wobei wenigstens ein Schritt des Härtens ein formgebender oder formwahrender Schritt ist.

3. Stabstahlgitterzauneinheit (10) nach einem der vorhergehenden Ansprüche, wobei die gehärtete Stabstahlgitterzauneinheit (10) durch bereichsspezifisches Härten des Halbzeugs auf wenigstens zwei unterschiedliche Rockwellhärten von mindestens 45HRC erstellt ist, z.B. einen ersten Bereich (13a) des Halbzeugs (13) mit einer Rockwellhärte von mindestens 50HRC und einen zweiten Bereich (13b) des Halbzeugs (13) mit einer Rockwellhärte von mindestens 55HRC, wobei wenigstens eine der Rockwellhärten größer 50HRC ist, bevorzugt größer 55HRC, weiter bevorzugt größer 60HRC, z.B. 65HRC.

4. Stabstahlgitterzauneinheit (10) nach einem der vorhergehenden Ansprüche, wobei der Stahldraht (11) in wenigstens zwei Raumrichtungen mattenartig verlegt ist, insbesondere mit zumindest annähernd orthogonal zueinander in einer Haupterstreckungsebene (Exz) verlaufenden Stahldrahtabschnitten (12.1), insbesondere vertikal und horizontal verlaufend, wobei die gehärtete Stabstahlgitterzauneinheit (10) wenigstens einen Versteifungsbereich (14) aufweist, welcher sich schräg zur Haupterstreckungsebene (Exz) erstreckt.

5. Stabstahlgitterzauneinheit (10) nach einem der vorhergehenden Ansprüche, wobei die gehärtete Stabstahlgitterzauneinheit (10) wenigstens einen Versteifungsbereich (14) aufweist, in welchem der Stahldraht (11) zwei- oder dreidimensional räumlich verläuft, insbesondere wenigstens eine Versteifungssicke, welche je Stahldraht (11) durch eine aus der Zaunebene hervorstehende Ausbuchtung gebildet ist und sich im Wesentlichen horizontal über im Wesentlichen vertikal ausgerichtete benachbarte Stahldrähte (11) der Stabstahlgitterzauneinheit (10) erstreckt.

6. Stabstahlgitterzauneinheit (10) nach einem der vorhergehenden Ansprüche, wobei die gehärtete Stabstahlgitterzauneinheit (10) aus einem Stabstahlgitter in Ausgestaltung in nur einer einzigen Lage gebildet ist.

7. Stabstahlgitterzaunverbund (40) aus einer Mehrzahl von gehärteten Stabstahlgitterzauneinheiten (10) nach einem der vorhergehenden Ansprüche, wobei benachbarte gehärtete Stabstahlgitterzauneinheiten (10) mittels Kupplungs-/Verbindungsmitteln (41) miteinander gekuppelt oder verbunden sind, insbesondere im Bereich von Seitenkanten über die Höhe der jeweiligen Stabstahlgitterzauneinheit.

8. Verfahren zum Erstellen einer gehärteten Stabstahlgitterzauneinheit (10) für einen Stabstahlgitterzaun, insbesondere einer gehärteten Stabstahlgitterzauneinheit (10) nach einem der Ansprüche 1 bis 6, wobei zu einem Stabstahlgitter (12) gelegter thermisch härtbarer Stahldraht (11) mit sich überkreuzenden stoffschlüssig miteinander verbundenen Stahldrahtabschnitten (12.1) als ein Halbzeug (13) bereitgestellt wird, insbesondere als ein mattenartiges Halbzeug;
**dadurch gekennzeichne**t, dass das Halbzeug (13) derart einer Wärmebehandlung (S1) und einer darauf abgestimmten thermischen Abschreckung (S3, S4) unterzogen wird, dass eine gehärtete Stabstahlgitterzauneinheit (10) mit wenigstens einer vordefinierten Mindest-Rockwellhärte gebildet wird, nämlich wenigstens einer Rockwellhärte von mindestens 45HRC, bevorzugt mindestens 50HRC, bei welcher das Stabstahlgitter (12) materialtechnisch widersteht gegen Einwirkung von außen mittels Härten kleiner 45HRC.

9. Verfahren nach dem vorhergehenden Verfahrensanspruch, wobei wenigstens ein Schritt des Härtens des Halbzeugs (13) als ein formgebender oder formwahrender Schritt durchgeführt wird, insbesondere mittels fester und/oder einstellbarer Fixaturen (23) beim Abschrecken; und/oder wobei wenigstens ein Schritt des Härtens des Halbzeugs (13) eine Formgebung zum geometrischen Ausgestalten wenigstens eines Versteifungsbereichs (14) mit zwei- oder dreidimensional räumlichem Verlauf des Stahldrahts (11) umfasst.

10. Verfahren nach einem der vorhergehenden Verfahrensansprüche, wobei das Halbzeug (13) aus niedrig legiertem Stahldraht (11) gebildet ist, welcher auf mindestens Austenitisierungstemperatur erwärmt wird und anschließend abgeschreckt wird, wobei das jeweilige Halbzeug (13) einzeln oder als Ansammlung in Stapeln/Paketen zumindest teilweise automatisiert zwischen einzelnen der Schritte (S1, S3, S4, S5) des Härteprozesses gehandhabt wird.

11. Gehärtete Stabstahlgitterzauneinheit (10) nach einem der Ansprüche 1 bis 6, hergestellt durch
Wärmebehandeln (S1) eines aus wenigstens einem Stabstahlgitter (12) aus thermisch härtbarem Stahldraht (11) mit sich überkreuzenden stoffschlüssig miteinander verbundenen Stahldrahtabschnitten (12.1) gebildeten Halbzeugs (13) durch Erwärmen auf mindestens Austenitisierungstemperatur und darauf abgestimmtes thermisches Abschrecken (S3, S4) des Halbzeugs (13) derart, dass eine gehärtete Stabstahlgitterzauneinheit (10) mit wenigstens einer vordefinierten Mindest-Rockwellhärte von mindestens 45HRC mit materialtechnisch gegen Einwirkung von außen mittels Härten kleiner 45HRC widerstehendem Stabstahlgitter (12) gebildet wird, wobei das thermische Abschrecken eine Formgebung am Stabstahlgitter (12) zum geometrischen Ausgestalten wenigstens eines Versteifungsbereichs (14) mit zwei- oder dreidimensional räumlichem Verlauf des Stahldrahts (11) umfasst; insbesondere hergestellt durch ein Verfahren nach einem der vorhergehenden Verfahrensansprüche.

12. Gehärteter Stabstahlgitterzaun umfassend eine Vielzahl von gehärteten Stabstahlgitterzauneinheiten (10) nach einem der Ansprüche 1 bis 6, hergestellt durch Bilden eines Stabstahlgitterzaunverbunds (40) aus einer Mehrzahl der gehärteten Stabstahlgitterzauneinheiten (10), insbesondere paarweise, wobei benachbarte gehärtete Stabstahlgitterzauneinheiten (10) mittels Kupplungs-/Verbindungsmitteln (41) miteinander gekuppelt oder verbunden werden, insbesondere im Bereich von Seitenkanten über die Höhe der jeweiligen Stabstahlgitterzauneinheit.

13. System (50) umfassend einen aus wenigstens einer oder aus einer Vielzahl von Stabstahlgitterzauneinheiten (10) nach einem der Ansprüche 1 bis 6 aufgebauten Stabstahlgitterzaun sowie wenigstens eine in messtechnischer Kommunikation mit diesem Stabstahlgitterzaun stehende oder bringbare Detektoreinheit (30) eingerichtet zur Detektion, insbesondere zur akustisch, thermisch, optisch, und/oder lage-/beschleunigungstechnisch basierten Detektion einer Einwirkung von außen auf den Stabstahlgitterzaun oder einer Anwesenheit eines Gegenstands oder Individuums am Stabstahlgitterzaun bzw. im Bereich der entsprechenden Stabstahlgitterzauneinheit.

14. Verwendung einer Mehrzahl von gehärteten Stabstahlgitterzauneinheiten (10) nach einem der Ansprüche 1 bis 6 zum Bilden eines Stabstahlgitterzaunverbunds (40) zum zeitweisen Absperren oder dauerhaften Abgrenzen eines öffentlichen Bereichs (1) wie z.B. eines Flughafens, eines (Sport-)Stadions, einer Veranstaltungsstätte, logistischer Transportwege wie z.B. Autobahnen oder Bahngleise.

15. Verwendung von Halbzeugen aus randgekohltem niedriglegiertem Stahldraht zum Erstellen einer Mehrzahl von gehärteten Stabstahlgitterzauneinheiten (10) nach einem der Ansprüche 1 bis 6, insbesondere zum Bereitstellen der Mehrzahl von gehärteten Stabstahlgitterzauneinheiten zum Bilden eines Stabstahlgitterzaunverbunds (40) oder Stabstahlgitterzauns.
